# FASCICULE DE BREVET EUROPEEN

(11) **EP 0 060 158 B1**
(45) Date de publication et mention de la délivrance du brevet: **08.05.1985**
(21) Numéro de dépôt: 82400248.9
(22) Date de dépôt: 11.02.1982
(51) Int. Cl.: B25C 3/00

(54) **Nouvel appareil pour un enfoncement de chevilles ou d'objets analogues**
Gerät zum Eintreiben von Bolzen oder dergleichen
Tool for driving pins or the like

(30) Priorité: 11.02.1981 FR 8102697
(43) Date de publication de la demande: 15.09.1982
(73) Titulaire: SOCIETE LYONNAISE D'ETUDES ET DE FABRICATION INDUSTRIELLES S.a.r.l. SOLEFI, F-69003 Lyon (FR)
(72) Inventeur: Termet, Pierre, F-69391 Lyon Cédex 3 (FR)
(74) Mandataire: Nony, Michel

## Description

La présente invention est relative à un appareil pour réaliser manuellement à l'aide par exemple d'un marteau ou d'une massette, l'enfoncement de chevilles ou d'organes analogues dans des matériaux durs tels que des murs, du type comportant une tige-poussoir sur laquelle l'utilisateur frappe avec un marteau ou une massette et qui, en coulissant à l'intérieur du corps de l'appareil, enfonce la cheville dans le matériau, ledit corps étant constitué par une partie fixe dont l'extrémité s'appuie contre le matériau où l'on désire enfoncer la cheville, et par une partie mobile susceptible de coulisser par rapport à la partie fixe, un ressort de rappel étant disposé à l'intérieur du corps de l'appareil pour écarter la partie mobile de la partie fixe, la partie mobile pouvant se déplacer en direction du matériau dans lequel on enfonce la cheville en comprimant le ressort de rappel au fur et à mesure que la cheville s'enfonce sous l'action des chocs frappés par l'utilisateur sur la tige-poussoir.

On connaît déjà des appareils de ce type, par exemple par les documents FR-A-1122568 et FR-A-1148279, qui permettent l'enfoncement de chevilles à l'aide de coups répétés donnés à l'aide d'un marteau. Ces appareils ne sont pas d'utilisation commode car il ne permettent pas une adaptation aisée aux différents types de chevilles susceptibles d'être utilisées.

La présente invention vise à pallier cet inconvénient.

A cet effet, elle a pour objet un appareil pour enfoncer les chevilles ou les organes analogues dans des matériaux tels que des murs du type précité, caractérisé par le fait qu'il comporte un embout amovible qui est maintenu dans la partie fixe du corps de l'appareil par une saignée longitudinale disposée sur la périphérie de l'embout, saignée qui se termine par une partie circulaire de plus grand diamètre dans laquelle vient se placer un organe de verrouillage qui, dans une position s'oppose au dégagement de l'embout et dans une autre position le permet.

L'invention permet par un jeu d'embouts de différentes formes d'adapter facilement l'appareil aux différents types de rondelles ou d'attaches qui doivent être fixées à l'aide des chevilles. De même, différentes formes d'embouts s'adaptant à des profils particuliers peuvent se monter aise- ment sur l'appareil.

Dans un mode de réalisation particulier cet organe de verrouillage est maintenu par un clip circulaire dans la position qui s'oppose à l'enlèvement de l'embout.

Dans le but de mieux faire comprendre l'invention on va en décrire maintenant à titre d'illustration et sans aucun caractère limitatif un mode de réalisation pris comme exemple et représenté sur le dessin annexé.

Sur ce dessin la figure 1, représente une vue en coupe longitudinale d'un appareil selon l'invention.

La figure 2 représente une vue en coupe selon II-II de la figure 1.

La figure 3 représente une vue en coupe de l'appareil de la figure 1 au moment où il enfonce une cheville dans un matériau.

La figure 4 est une vue de dessus selon la flèche IV de la figure 1, l'embout amovible étant mcnté et verrouillé.

La figure 5 correspond à la figure 4, l'embout .mobile étant sorti de la partie fixe du corps de l'appareil.

La figure 6 est une vue en coupe selon VI-VI de la figure 1.

On a représenté en coupe sur les figures 1 et 2, la partie fixe 1 du corps de l'appareil et la partie mobile 2 qui est susceptible de coulisser téle- scopiquement à l'extérieur de la partie 1, des butées 3 et 4, évitant que la partie mobile ne puisse se dégager de la partie fixe.

La partie fixe 1 présente un embout 5 qui, à la manière conventionnelle, présente un évidement et des aimants 6 destinés à maintenir la rondelle ou l'attache qui doit être traversée par la cheville laquelle n'est pas représentée sur la figure 1.

La partie mobile 2 du corps de l'appareil comporte une tête 7 à travers laquelle passe la tige-poussoir 8.

Conformément à l'invention un ressort de rappel 9 est situé à l'intérieur de la partie mobile 2. Ce ressort 9 qui prend appui d'une part en 10 sur la partie fixe 1 du corps de l'appareil et d'autre part en 11 sur la tête 7 de la partie mobile 2 en étant autour de la tige-poussoir 8, a tendance à repousser constamment la partie mobile 2 par rapport à la partie fixe 1 dans la position représentée sur la figure 1.

Conformément à un mode de réalisation préféré de l'invention la tige-poussoir 8 présente sur une certaine longueur une gorge 12 de plus faible diamètre. Trois ergots 13 disposés dans des cavités radiales de la tête 7 s'engagent dans la gorge 12 comme on peut le voir sur les figures 1 et 2. Un jonc élastique de rappel 14 repousse constamment chaque ergot 13 en direction de la tige-poussoir 8.

La partie fixe 1 du corps de l'appareil possède une butée 15 en caoutchouc contre laquelle peut venir prendre appui l'épaulement 16 de la tige-poussoir 8 dont l'extrémité 17 s'engage dans la cavité 18 de la partie fixe, qui est destinée à recevoir la cheville.

Un dispositif d'aimant annulaire 19 assure d'une manière conventionnelle le maintien de la cheville avant qu'ait commencé le processus d'enfoncement de cette dernière,

Comme on peut le voir dans les figures 4 à 6 l'embout amovible 5 comporte une partie cylindrique 20 qui s'engage dans un évidement 21 de forme correspondante réalisé dans la partie fixe 1 du corps de l'appareil.

Un organe de verrouillage 22 assure la solidarisation de l'embout 5 et de la partie fixe 1 du corps de l'appareil.

Cet organe de verrouillage 22 comporte une tête prolongée vers l'intérieur par un téton 23 fraisé parallèlement sur deux de ses côtés. Un logement radial ou saignée 24 en forme de boutonnière est réalisé sur une certaine profondeur de la paroi de la partie 20 de l'embout.

On conçoit aisément que lorsque l'organe de verrouillage est placé dans la position représentée sur la figure 5, l'embout peut être engagé dans la partie fixe 1 du corps de l'appareil et que lorsque l'organe de verrouillage 22 est ensuite pivoté d'une quart de tour comme représenté sur la figure 4, cet organe de vérrouillage présente sa plus grande largeur vis-à-vis du logement 24 et empêche ainsi que l'embout 5 ne soit retiré

Un jonc élastique 25 placé dans une gorge circulaire 26 pratiquée sur le pourtour de la partie 1 et dans la tête de l'organe de verrouillage assure le maintien en place de ce dernier dans la position correspondant à la fixation de l'embout sur la partie fixe 1 du corps de l'appareil.

L'utilisation de l'appareil qui vient d'être décrit est fort simple et elle permet d'enfoncer dans d'excellentes conditions des chevilles dans des matériaux même durs.

Pour réaliser l'enfoncement d'une cheville on l'engage à l'intérieur de l'orifice 18 où elle se trouve maintenue par l'aimant circulaire 19.

L'utilisateur prend alors la partie mobile 2 du corps de l'appareil à l'aide d'une main et il applique l'extrémité de l'appareil contre la surface dans laquelle il désire enfoncer la cheville. L'extrémité de la tige-poussoir 17 vient alors en contact avec la tête de la cheville dont la pointe s'appuie sur le matériau dans lequel elle doit être enfoncée. Les ergots 13 sont ramenés sur la partie droite de la gorge 12 de la tige-poussoir 8 sous l'effet de la pression exercée par l'utilisateur sur la partie mobile 2 du corps de l'appareil.

- A ce moment là l'utilisateur frappe à coups de marteau répétés sur l'extrémité de la tige-poussoir 8 tout en repoussant constamment la partie mobile du corps de l'appareil en direction du matériau à enfoncer.

On remarque que grâce aux caractéristiques de l'appareil selon l'invention les chocs provoqués par le marteau sur la tige-poussoir 8 ne se répercutent pas sur la partie mobile du corps de l'appareil car la tige-poussoir 8 peut coulisser par rapport à la tête grâce à la gorge 12.

Immédiatement après que la cheville a été enfoncée par un coup de marteau et que la tige 8 a été propulsée en direction du matériau, l'utilisateur qui exerce constamment un effort de compression sur le ressort 9 ramène la partie mobile 2 du corps de l'appareil dans sa position maximale vers la droite. On comprend ainsi que l'arête 27 de la tête 7 solidaire de la partie mobile 2 du corps de l'appareil vient constamment prendre appui sur l'épaulement 16 de la tige-poussoir et que la partie mobile 2 suit la tige-poussoir lors de son enfoncement en supprimant les effets de rebonds dûs à l'impact de la massette qui se produisent avec les appareils classiques, les ergots 13 venant à nouveau en contact de l'épaulement qui se trouve sur la partie droite de la gorge 12.

Le processus se reproduit après chaque coup de marteau.

De cette manière l'appareil se trouve parfaitement maintenu contre la matériau lors de l'enfoncement de la cheville, ce qui assure une mise en place tout à fait précise de cette dernière.

On a représenté sur la figure 3 une vue en coupe de l'appareil lors de l'enfoncement de la cheville. On remarque que sur cette figure le ressort 9 est notablement plus comprimé que sur la figure 1.

Lorsque la cheville est en fin d'enfoncement et pour éviter que la tige 17 ne pénètre trop profondément dans le matériau l'épaulement 16 de la tige-poussoir 8 vient prendre appui contre la butée en caoutchouc 15 qui amorti ainsi les chocs communiqués par le marteau à la tige-poussoir 8.

Lorsque l'opération d'enfoncement de la cheville est terminée, l'utilisateur ramène l'appareil vers l'arrière. Dans ce mouvement le ressort 9 repousse la partie avant 1 vers la droite et l'écartant de la partie 2 et les ergots 13 repoussés par la joue élastique 14 maintiennent la tige-poussoir 8 dans la position où elle se trouve de sorte que l'on peut procéder à l'enfoncement d'une nouvelle cheville sans avoir à la remettre en place manuellement comme cela est nécessaire avec les appareils antérieurs.

## Revendications

1. Appareil pour enfoncer les chevilles ou les organes analogues dans des matériaux tels que des murs, du type comportant une tige-poussoir (8) sur laquelle l'utilisateur frappe avec un marteau ou une massette et qui, en coulissant à l'intérieur du corps de l'appareil enfonce la cheville dans le matériau, ledit corps étant constitué par une partie fixe (1) dont l'extrémité s'appuie contre le matériau dans lequel on désire enfoncer la cheville et par une partie mobile (2) susceptible de coulisser par rapport à la partie fixe, un ressort de rappel (9) étant disposé à l'intérieur du corps de l'appareil pour écarter la partie mobile de la partie fixe, la partie mobile pouvant se déplacer en direction du matériau dans lequel on enfonce la cheville en comprimant le ressort de rappel au fur et à mesure que la cheville s'enfonce sous l'action des chocs exercés par l'utilisateur sur la tige-poussoir, appareil caractérisé par le fait qu'il comporte un embout amovible (5) qui est maintenu dans la partie fixe du corps de l'appareil par une saignée longitudinale (24) disposée sur la périphérie de l'embout, saignée qui se termine par une partie circulaire de plus grand diamètre dans laquelle vient se placer un organe de verrouillage (22) qui, dans une position, s'oppose au dégagement de l'embout et dans une autre position le permet.

2. Appareil selon la revendication 1, caractérisé par le fait que l'organe de verrouillage est maintenu dans la position qui s'oppose au dégagement de l'embout par un clip circulaire (25) placé dans une gorge (26) située sur la périphérie de la partie fixe de l'embout.

## Patentansprüche

1. Gerät zum Eintreiben von Bolzen oder dergleichen in Materialien, z.B. Mauern, wobei das Gerät eine Stößel (8) aufweist, auf den die Bedienungsperson mit einem Hammer oder einem Schlaginstrument eine Stoß ausübt und dabei durch Verschieben im Inneren des Gerätegehäuses den Bolzen in das Material eintreibt, wobei das Gehäuse aus einem festen Teil (1), dessen Ende sich gegen das Material abstützt, in den der Bolzen eingetrieben werden soll, und aus einem beweglichen Teil (2) besteht, das in bezug auf das feste Teil verschiebbar ist, wobei eine Rückholfeder (9) im Innern des Gehäuses des Gerätes vorgesehen ist, um das bewegliche Teil und das feste Teil voneinander fortzudrücken, und wobei das bewegliche Teil in Richtung auf das Material verschiebbar ist, in das der Bolzen einzutreiben ist, indem die Rückholfeder in dem Maße komprimiert wird wie der Bolzen unter der Wirkung der von der Bedienungsperson auf den Stößel ausgeübten Schläge eingetrieben wird, dadurch gekennzeichnet, daß das Gerät ein abnehmbares Endstück (5) aufweist, das im festen Teil des Gehäuses durch einen longitudinalen Spalt (24) gehalten wird, der auf dem Umfang des Endstückes verläuft, und daß der Spalt in einen kreisförmigen Teilraum größeren Durchmessers endet, in den ein Verriegelungsorgan (22) eingesetzt ist, das in einer Stellung das Abnehmen des Endstückes ermöglicht, während es sich in einer anderen Stellung dem Abnehmen des Endstückes widersetzt.

2. Gerät nach Anspruch 1, dadurch gekennzeichnet, daß das Verriegelungsorgan in der das Abnehmen des Endstückes verhindernden Stellung mittels eines kreisförmigen Klips (25) gehalten wird, der in einer Auskehlung (26) eingesetzt ist, die sich am Umfange des festen Teiles des Endstückes befindet.

## Claims

1. Apparatus for driving pins or similar objects into materials such as walls, of the type comprising a driving rod on which the user strikes with a hammer or sledge hammer and which, in sliding into the interior of the body of the apparatus drives the pin into the material, the said body being constituted by a fixed part (1) of which the extremity bears against the material into which it is required to drive a pin and by a movable part (2) capable of sliding with reference to the fixed part, and a recoil spring (9) being located in the interior of the body of the apparatus in order to separate the movable part from the fixed part, the movable part being capable of being displaced in the direction of the material into which the pin is driven and compressing the recoil spring in the proportion that the pin is driven under the action of strikes made by the user on the driving rod, apparatus characterised by the fact that it comprises a removable connector (5) which is maintained in the fixed part of the body of the apparatus by a longitudinal groove (24) located on the periphery of the connector, groove which is terminated by a circular part of a greater diameter in which is a locking mechanism (22) which in one position, opposes the disengagement of the connector and permits it in another position.

2. Apparatus according to claim 1, characterised by the fact that the locking mechanism is maintained in the position which opposes disengagement of the connector by a circular clip (25) placed in a groove (26) situated on the periphery of the fixed part of the connector.
